# EUROPÄISCHE PATENTSCHRIFT

(11) **EP 3 664 666 B1**
(45) Veröffentlichungstag und Bekanntmachung des Hinweises auf die Patenterteilung: **31.01.2024**
(21) Anmeldenummer: 18746887.1
(22) Anmeldetag: 25.07.2018
(51) Int. Cl.: A47C 27/06, B68G 9/00

(54) **TASCHENFEDERKERN UND VERFAHREN ZU DESSEN HERSTELLUNG**
POCKET SPRING CORE AND METHOD FOR PRODUCING SAME
NOYAU DE RESSORT DE POCHE ET PROCÉDÉ DE FABRICATION DE CELUI-CI

(30) Priorität: 07.08.2017 DE 102017117833
(43) Veröffentlichungstag der Anmeldung: 17.06.2020
(73) Patentinhaber: AGRO Holding GmbH, 49152 Bad Essen (DE)
(72) Erfinder: GROTHAUS, Sabine, 49152 Bad Essen (DE)
(74) Vertreter: Dantz, Jan Henning
(86) Internationale Anmeldenummer: PCT/EP2018/070087
(87) Internationale Veröffentlichungsnummer: WO 2019/029988

(56) Entgegenhaltungen:
- WO-A1-2007/102772
- JP-A- 2001 340 175
- US-A1- 2007 130 883
- US-A1- 2017 035 211

## Beschreibung

Die Erfindung betrifft einen Taschenfederkern nach dem Oberbegriff des Anspruchs 1 sowie ein Verfahren zur Herstellung eines Taschenfederkerns.

Derartige Federkerne finden in vielen Anwendungsbereichen Verwendung. Vornehmlich kommen sie bei der Herstellung von Matratzen oder Möbelpolstern zum Einsatz.

Die US 2007 / 0130883 A1 offenbart ein Verfahren und eine Vorrichtung zur Herstellung von Taschenfederkernen. Dabei kann in einen Strang mit Taschen für Federn ausgewählt werden, ob eine Feder mit dickerem oder dünneren Drahtdurchmesser eingefügt wird, so dass abhängig von der jeweils in eine Tasche eingefügte Feder ein unterschiedliches Federverhalten erzeugt wird.

US 2017 / 035211 A1 offenbart eine Matratze mit zwei Federkernen, die in einem Rahmen gehalten und auf der einander zugewandten Seite ineinander durch einzelne Federn ineinander verzahnt sind. Die Federkerne sind jeweils entnehmbar.

Insbesondere um eine ausreichende Kantenstabilität zu erreichen, die dann gewünscht ist, wenn das Polster oder die Matratze bereichsweise als Sitzgelegenheit genutzt wird, ist es bekannt, den Federkern mit einer oberen und unteren umlaufenden Randverstärkung zu versehen, die aus einem Rund- oder Flachmaterial, vorzugsweise aus Metall, besteht.

Ein solcher Federkern ist beispielsweise aus der WO 96/35 355 A1 bekannt. Allerdings ist dieser Federkern nicht auf- und entrollbar, so dass er den gestellten Anforderungen hinsichtlich einer optimierten Fertigung nicht gerecht wird.

Zur Fertigstellung des Endproduktes Matratze oder Polsterteil müssen nämlich die Federkerne üblicherweise vom Herstellungsort zur Matratzenanfertigung transportiert werden, wobei die jeweiligen Fertigungsstätten räumlich sehr weit auseinander liegen können.

Da die Federkerne aufgrund ihrer Beschaffenheit in Gebrauchsposition ein relativ großes Volumen bei gleichzeitig geringem Gewicht einnehmen, sind die Transportkosten dieser Federkerne unverhältnismäßig hoch.

Um eine in ihrem Federungsverhalten unterschiedliche Zonierung zu erreichen, auch für die benannte Randverstärkung, ohne einen umfänglichen Metallrahmen, finden Federstränge Verwendung, deren Federn härter sind als die der Federn benachbarter Federstränge. Dies wird durch verschiedene Auswahlkriterien erreicht, beispielsweise durch abweichende Drahtdurchmesser oder durch Veränderungen der Windungszahlen. Auch eine Auswahl unterschiedlicher Materialeigenschaften kann ein entsprechend verändertes Federverhalten begründen, ebenso wie eine Taillierung der einzelnen Federn.

Bei der maschinellen Herstellung von Federsträngen können Federstränge immer nur mit gleichen Federn bestückt werden. Um Federstränge mit teilweise unterschiedlichen Federn zu einem Federkern zusammenzufügen, wobei, entsprechend der Gattung, benachbarte Federstränge miteinander verbunden werden, kommt bislang ein vorbeschriebener Rahmen zum Einsatz, der den Federkern vollumfänglich umschließt. Dabei erstrecken sich die Federstränge, von denen zumindest ein Teil sich aus sozusagen Einzelfedersträngen zusammensetzen, die sich in ihrem Federungsverhalten unterscheiden, in Längsrichtung eines rechteckigen länglichen Federkerns. D.h., die Teil-Federstränge eines Federstrangs ergeben in der Summe die Gesamtlänge des Federkerns.

Abgesehen davon, dass sich bei der Fixierung der Teil-Federstränge mittels eines Metallrahmens die dazu geschilderten Probleme ergeben, ist eine komplette maschinelle Herstellung des Federkerns nicht möglich und somit keine Automatisierung, da der umfängliche Metallrahmen manuell nach Zusammenfügen und Verbinden der benachbarten Federstränge befestigt werden muss.

Insgesamt stellt sich der gattungsgemäße Stand der Technik als äußerst unbefriedigend dar, insbesondere hinsichtlich einer stets angestrebten Kostenoptimierung.

Der Erfindung liegt die Aufgabe zugrunde, einen Taschenfederkern der gattungsgemäßen Art sowie ein Verfahren zur Herstellung eines solchen Taschenfederkerns so auszubilden, dass eine maschinelle automatische Fertigung des Federkerns insgesamt möglich ist und eine Kostenoptimierung erreicht wird.

Diese Aufgabe wird durch einen Federkern mit den Merkmalen des Anspruchs 1 sowie durch ein Verfahren zur Herstellung des Federkerns gelöst.

Die Erfindung schafft nun die Möglichkeit, beliebig unterschiedliche Zonierungen des Federkerns zu schaffen, indem maschinell, je nach Anspruch, entweder Federstränge mit gleichen Federn hergestellt werden oder Teil-Federstränge, jeweils mit unterschiedlichen Federcharakteristika der Einzelfedern, die dann in weiteren Verfahrensschritten derart zusammengefügt werden, dass sich Federstränge mit bereichsweise unterschiedlichen Federungsverhalten ergeben. Dabei sind die einzelnen Federn eines Teil-Federstrangs in ihrer Federcharakteristik gleich.

In an sich bekannter Weise kann diese Federcharakteristik beeinflusst werden beispielsweise durch die Materialauswahl des Federdrahtes, des Drahtdurchmessers und der Federform, letztere zum Beispiel als taillierte, zylindrische oder tonnenförmige Ausbildung.

Sowohl hinsichtlich der Herstellungskosten wie auch hinsichtlich der Handhabung und Gestaltungsfreiheit bietet der neue Taschenfederkern deutliche Vorteile gegenüber einem nach dem Stand der Technik.

Wie erwähnt, kann die Herstellung des neuen Taschenfederkerns vollautomatisch, d.h. maschinell erfolgen, was sowohl die Herstellung der Teil-Federstränge, deren Zusammenfügen zu einem insoweit kompletten Taschenfederkern, wie auch das miteinander Verbinden benachbarter, in ihrer Federcharakteristik unterschiedlicher eingetaschter Federn betrifft.

Überdies ist eine individuelle Herstellung von Taschenfederkernen möglich, je nach Bedarf des zukünftigen Benutzers. Dies schließt die Berücksichtigung hinsichtlich des Federungsverhaltens unterschiedlichster Zonen ein. D.h., beispielsweise ist problemlos eine einseitige, mehrseitige oder umlaufende Randverstärkung möglich bei entsprechend härterer Federcharakteristik. Ebenso sind bevorzugte Zonen innerhalb der Liegefläche bei der Herstellung des Taschenfederkerns individuell anpassbar und aufgrund der automatisierten Herstellung im Wesentlichen kostenneutral.

Durch den Verzicht auf einen umlaufenden Metallrahmen gestaltet sich auch die Weiterverarbeitung des Taschenfederkerns zu einer Matratze oder einem anderweitig einsetzbaren Polster unproblematisch, insbesondere hinsichtlich des Transports von der Fertigungsstätte des Taschenfederkerns hin zu dem weiterverarbeitenden Betrieb. Dies vor allem deshalb, weil der Taschenfederkern zusammenrollbar ist und so einen lediglich geringen Transportplatz benötigt, was im Übrigen auch zu einer Kostenoptimierung beiträgt.

Prinzipiell ist durch die Erfindung, nach der Teil-Federstränge benachbarter Federstränge unterschiedlich lang sind und diese benachbarten Teilfederstränge miteinander verbunden sind, eine Verzahnung geschafft, aus der sich ein fester Verbund aller Federstränge ergibt, obwohl die Teil-Federstränge mit unterschiedlichem Federungsverhalten eines Federstrangs nicht miteinander verbindbar sind, zumindest nicht maschinell, wie dies bei der Verbindung mehrerer nebeneinanderliegender Federstränge möglich ist.

In an sich bekannter Weise kann die Verbindung der parallel nebeneinanderliegenden Teil-Federstränge durch Verkleben oder Verschweißen erfolgen, was ebenso maschinell erfolgt wie das Herstellen der Teil-Federstränge.

Das Verfahren zur maschinellen Herstellung eines Taschenfederkerns ist, gemäß der Erfindung, so ausgebildet, dass zunächst zumindest ein Teil der Federstränge als Teil-Federstränge mit unterschiedlichem Federungsverhalten in unterschiedlichen Längen hergestellt, danach nebeneinander liegende Teil-Federstränge miteinander verbunden werden, wobei sich Teil-Federstränge mit unterschiedlichen Federcharakteristika mit ihrem sozusagen freien Ende überlappen und in diesem Überlappungsbereich ebenfalls miteinander verbunden werden.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: eine schematische Abbildung eines Ausschnitts eines erfindungsgemäßen Taschenfederkerns in perspektivischer Ansicht
- Figur 2: eine schematische Abbildung eines Ausschnitts eines weiteren Ausführungsbeispiels eines erfindungsgemäßen Taschenfederkerns in einer Draufsicht.

In den Figuren ist jeweils ein Ausschnitt im Bereich einer Ecke eines Taschenfederkerns abgebildet, mit einer Vielzahl von eingetaschten Federn 4, 5, von denen mehrere in einer Reihe hintereinander angeordnete einen Federstrang 1 bilden, wobei die Federn 4, 5 jeweils in einer flexiblen, vorzugsweise aus textilem Material gebildeten Tasche einliegen. Diese Taschen sind durch Stege 6 miteinander verbunden.

Mehrere der Federstränge 1, die nebeneinander angeordnet und durch Verkleben oder durch Verschweißen miteinander verbunden sind, bilden eine Liegefläche, wobei die Länge der Federstränge 1 der Länge der rechteckigen Liegefläche entspricht.

Bei dem gezeigten Beispiel werden die einzelnen, parallel nebeneinander liegenden Federstränge 1 jeweils durch Teil-Federstränge 2, 3 gebildet, deren Federungsverhalten unterschiedlich ist, was in den Figuren durch unterschiedliche Strichstärken der eingetaschten Federn 4, 5 verdeutlicht ist.

Gemäß der Erfindung sind die Teil-Federstränge 2, 3 unterschiedlich lang, in den Beispielen jeweils um eine Feder 4, 5.

Da die Länge der einzelnen Federstränge 1 gleich ist, ergibt sich im Verbindungsbereich der Teil-Federstränge 2, 3 eine Verzahnung, d.h. gemäß dem Beispiel nach Figur 2 ist ein kürzerer Teil-Federstrang 3 zwischen zwei längeren Teil-Federsträngen 3 angeordnet, sodass der den Federstrang 1 komplettierende Teil-Federstrang 3 zwischen die beiden längeren Teil-Federstränge 3 ragt und ebenso wie der kurze Teil-Federstrang 3 mit den beidseits liegenden längeren Teil-Federsträngen 3 im Bereich einer Verbindungsstelle 7 befestigt ist. Im Übrigen sind sämtliche nebeneinanderliegenden Federstränge 1 im Bauchbereich ihrer einzelnen Federn 4, 5 bzw. an deren Taschen miteinander verbunden.

Bei der in der Figur 2 gezeigten Variante der Erfindung ist der einen Außenrand der Liegefläche bildende, in der Zeichnungsebene untere Federstrang 1 durchgehend mit gleichen Federn 5 bestückt und bildet so eine Randverstärkung, ebenso wie die abgewinkelt dazu verlaufende Reihe der nebeneinander liegenden Federn 5, die sich aus der jeweils letzten Feder 5 der nebeneinanderliegenden Federstränge 1 ergibt, wobei diese Randverstärkung umlaufend sein kann.

Die in den Figuren mit größerer Strichstärke dargestellten Federn 5 sind in ihrer Federungscharakteristik härter als die mit geringerer Strichstärke erkennbaren Federn 4.

Die Anordnung der Teil- Federstränge 2, 3, je nach gewünschtem Federungsverhalten entsprechender Bereiche des Federkerns, ist beliebig wählbar und lediglich abhängig von den Kundenwünschen.

## Patentansprüche

1. Taschenfederkern, mit einer Vielzahl von Federn (4, 5), von denen mehrere in einer Reihe hintereinander angeordnete, jeweils in einer flexiblen, vorzugsweise aus textilem Material gebildeten Tasche einliegende einen Federstrang (1) bilden und mehrere nebeneinanderliegende, gemeinsam eine Liegefläche bildende Federstränge (1) miteinander verbunden sind, wobei die Federn (4, 5) zumindest eines Bereichs der Liegefläche in ihrem Federungsverhalten gegenüber den Federn (4, 5) der benachbarten Bereiche unterschiedlich sind, wobei:
- zumindest ein Teil der einzelnen Federstränge (1) besteht aus Teil-Federsträngen (2, 3) mit unterschiedlichem Federungsverhalten,
- die eingetaschten Federn (4, 5) der jeweiligen Teil-Federstränge (2, 3) sind gleich,
- wenigstens einige der benachbarten Teil-Federstränge (2, 3) nebeneinanderliegender Federstränge (1) sind unterschiedlich lang,
- die benachbarten Teil-Federstränge (2, 3) nebeneinanderliegender Federstränge (1) sind durch Kleben oder Schweißen miteinander verbunden,
- die nebeneinanderliegenden Federstränge (1) sind durch Kleben oder Schweißen miteinander verbunden,
- zwischen zwei Teil-Federsträngen (2, 3) zweier Federstränge (1) ein Teil-Federstrang (2, 3) eines weiteren Federstrangs (1) angeordnet ist, der in seiner Länge unterschiedlich ist zu den beidseitig benachbarten Teil-Federsträngen (2, 3), und
- sich die Teil-Federstränge (2, 3) benachbarter Federstränge (1) im Bereich zumindest einer eingetaschten Feder (4, 5) überlappen,
wobei der Taschenfederkern vollautomatisch hergestellt wird,
**dadurch gekennzeichnet, dass**
die Teil-Federsträngen (2, 3) mit unterschiedlichem Federungsverhalten innerhalb eines einzelnen Federstranges (1) unverbunden sind.

2. Taschenfederkern nach einem der vorhergehenden Ansprüche, **dadurch gekennzeichnet, dass** die Federstränge (1) in ihrer Länge der Länge des als Rechteck ausgebildeten Taschenfederkerns entsprechen.

3. Taschenfederkern nach einem der vorhergehenden Ansprüche, **dadurch gekennzeichnet, dass** die benachbarten Federstränge (1) im Bereich der eingetaschten Federn (4, 5) miteinander verbunden sind.

4. Verfahren zur maschinellen Herstellung eines Taschenfederkerns nach Anspruch 1, **dadurch gekennzeichnet, dass** zunächst die unterschiedlich langen Teil-Federstränge (2, 3) hergestellt, danach diese nebeneinanderliegenden Teil-Federstränge (2, 3) miteinander verbunden, anschließend die Teil-Federstränge (2, 3) mit unterschiedlichem Federungsverhalten im Bereich ihrer unterschiedlichen Längen zusammengefügt und miteinander verbunden werden.

## Claims

1. Pocket spring core, having a plurality of springs (4, 5), of which a plurality thereof arranged one behind the other in a row and each lying in a flexible pocket formed preferably of textile material form a bank of springs (1) and a plurality of adjoining banks of springs (1) which jointly form a lying surface are connected to one another, wherein the springs (4, 5) of at least one region of the lying surface are different in their spring behavior with respect to the springs (4, 5) of the adjacent regions, wherein:
- at least a part of the individual banks of springs (1) consists of partial banks of springs (2, 3) with different spring behavior,
- the pocketed springs (4, 5) of the respective partial banks of springs (2, 3) are the same,
- at least some of the adjacent partial banks of springs (2, 3) of adjoining banks of springs (1) are of different lengths,
- the adjacent partial banks of springs (2, 3) of adjoining banks of springs (1) are connected to one another by gluing or welding,
- the adjacent banks of springs (1) are connected to one another by gluing or welding,
- a partial bank of springs (2, 3) of a further bank of springs (1) is arranged between two partial banks of springs (2, 3) of two banks of springs 1, which in its length is different from the partial banks of springs (2, 3) adjacent on both sides,
- and the partial banks of springs (2, 3) of adjacent banks of springs (1) overlap in the region of at least one pocketed spring (4, 5), wherein the production of the pocket spring core takes place fully automatically,
**characterized in that**
the partial banks of springs (2, 3) with different spring behavior of an individual bank of springs (1) are not connected to each other

2. Pocket spring core according to one of the preceding claims, **characterized in that** the banks of springs (1) correspond in their length to the length of the pocket spring core formed as a rectangle.

3. Pocket spring core according to one of the preceding claims, **characterized in that** the adjacent banks of springs (1) are connected to one another in the region of the pocketed springs (4, 5).

4. Method for the mechanical production of a pocket spring core according to claim 1, **characterized in that** first the partial banks of springs (2, 3) of different lengths are produced, then these adjoining partial banks of springs (2, 3) are connected to one another, then the partial banks of springs (2, 3) with different spring behavior in the region of their different lengths are joined together and connected to one another.

## Revendications

1. Coeur de ressorts ensachés avec de nombreux ressorts (4, 5) dont plusieurs, disposés en rangée les uns derrière les autres, chacun dans un sachet flexible, de préférence en matière textile, forment une rangée de ressorts (1) et plusieurs rangées de ressorts (1) juxtaposées, formant ensemble une surface de couchage, sont reliées les unes aux autres, les ressorts (4, 5) d'au moins une zone de la surface de couchage ayant un comportement d'amortissement différent des ressorts (4, 5) des zones voisines, dans lequel :
- une partie au moins des différentes rangées de ressorts (1) se compose de parties de rangées de ressorts (2, 3) ayant un comportement d'amortissement différent,
- les ressorts ensachés (4, 5) de chaque partie de rangées de ressorts (2, 3) sont identiques,
- certaines au moins des parties de rangée de ressorts (2, 3) de rangées de ressorts (1) juxtaposées ont une longueur différente,
- les parties de rangée de ressorts (2, 3) voisines de rangées de ressorts (1) juxtaposées sont reliées entre elles par collage ou par soudage,
- les rangées de ressorts (1) juxtaposées sont reliées entre elles par collage ou par soudage,
- il est prévu, disposée entre deux parties de rangée de ressorts (2, 3) de deux rangées de ressorts (1), une partie de rangée de ressorts (2, 3) d'une autre rangée de ressorts (1) dont la longueur est différente de celle des parties de rangée de ressorts (2, 3) voisines de part et d'autre et
- les parties de rangée de ressorts (2, 3) de rangées de ressorts (1) voisines se chevauchent dans la zone d'au moins un ressort ensaché (4, 5),
le coeur de ressorts ensachés étant fabriqué de façon complètement automatique,
**caractérisé en ce que** les parties de rangée de ressorts (2, 3) ayant un comportement d'amortissement différent à l'intérieur d'une seule rangée de ressorts (1) ne sont pas reliées.

2. Coeur de ressorts ensachés selon l'une des revendications précédentes, **caractérisé en ce que** la longueur des rangées de ressorts (1) correspond à la longueur du coeur de ressorts ensachés conformé comme un rectangle.

3. Coeur de ressorts ensachés selon l'une des revendications précédentes, **caractérisé en ce que** les rangées de ressorts (1) voisines sont reliées entre elles dans la zone des ressorts ensachés (4, 5).

4. Procédé pour fabriquer à la machine un coeur de ressorts ensachés selon la revendication 1, **caractérisé en ce que** les parties de rangée de ressorts (2, 3) de longueur différente sont d'abord fabriquées, puis ces parties de rangée de ressorts (2, 3) juxtaposées sont reliées entre elles, et ensuite les parties de rangée de ressorts (2, 3) ayant un comportement d'amortissement différent sont réunies et reliées entre elles dans la zone de leurs longueurs différentes.
